# EUROPÄISCHE PATENTSCHRIFT

(11) **EP 0 628 388 B1**
(45) Veröffentlichungstag und Bekanntmachung des Hinweises auf die Patenterteilung: **17.12.1997**
(21) Anmeldenummer: 94106622.7
(22) Anmeldetag: 28.04.1994
(51) Int. Cl.: B28B 7/08, B28B 3/02, B28B 17/00

(54) **Vorrichtung zum Herstellen von Steinen**
Apparatus for making building blocks
Dispositif pour la fabrication de pierres

(30) Priorität: 08.05.1993 DE 9306993 U
(43) Veröffentlichungstag der Anmeldung: 14.12.1994
(73) Patentinhaber: Gebhart, Siegfried, D-88317 Aichstetten (DE)
(72) Erfinder: Gebhart, Siegfried, D-88317 Aichstetten (DE)
(74) Vertreter: Lorenz, Werner, Dipl.-Ing.

(56) Entgegenhaltungen:
- EP-A- 0 169 678
- DE-A- 4 101 593
- US-A- 4 202 403
- PATENT ABSTRACTS OF JAPAN vol. 12, no. 485 (M-777) 19. Dezember 1988 & JP-A-63 207 448 (KUROGANE ZOUKEIKI KK) 26. August 1988

## Beschreibung

Die Erfindung betrifft eine Vorrichtung zum Herstellen von Steinen, insbesondere von Pflastersteinen, Block- und Schalungssteinen, mit einem Materialkasten, einem Formkasten, einer Rütteleinrichtung und mit Verdichtungsstempeln, wobei an einem Hauptrahmen Hauptzylinder befestigt sind, an deren in vertikaler Richtung operierenden Hauptkolben über einen Tragrahmen der Formkasten befestigt ist, wobei die Verdichtungsstempel unter dem Formkasten angeordnet sind und wobei der Formkasten um wenigstens annähernd 180° um eine horizontale Achse drehbar über eine Aufhängeeinrichtung lösbar mit dem höhenverstellbaren Tragrahmen verbunden ist.

Eine Vorrichtung dieser Art ist in der DE-A-41 01 593 beschrieben. Mit dieser vorbekannten Vorrichtung können Steine mit einer Maschine bei einem geringen Platzbedarf und mit hoher Taktzeit sehr maßgenau und gleichmäßig hergestellt werden. Dies liegt unter anderem daran, daß sich die Verdichtungsstempel im bzw. unter dem Formkasten befinden, wobei die Verdichtungsstempel von unten nach oben drücken. Dabei befinden sich die späteren Steinoberseiten auf der Unterseite des Formkastens.

Nachdem von dem Materialkasten aus Material in den Formkasten eingebracht ist, erfolgt die Verdichtung des Materiales mit den Verdichtungsstempeln. Anschließend fahren die Hauptkolben der Hauptzylinder mit dem komplett drehbaren Maschinenunterteil bzw. dem Formkasten nach unten, wobei der Formkasten um 180° gedreht wird, wonach die fertigen Steine aus dem Formkasten nach unten herausgedrückt werden. Dabei werden sie auf eine Hebebühne gelegt, die anschließend entsprechend der Steinhöhe nach unten fährt. Um eine neue Serie Steine herstellen zu können, wird der Formkasten wieder in die Ausgangslage um 180° zurückgedreht und angehoben.

Bei der vorbekannten Vorrichtung ist weiterhin angegeben, daß der Formkasten lösbar mit dem Tragrahmen verbunden ist, damit dieser bei einem Wechsel der Steinform oder Steinart ausgetauscht werden kann. Nähere Hinweise über die Art der lösbaren Verbindung und die Auswechslung des Formkastens finden sich in dieser Druckschrift nicht.

Der vorliegenden Erfindung liegt die Aufgabe zugrunde, die eingangs erwähnte Vorrichtung mit einer lösbaren Verbindungseinrichtung zwischen dem Formkasten und dem Tragrahmen zu versehen, durch die auf einfache Weise ein schneller und gegebenenfalls ein automatischer Wechsel des Formkastens möglich wird.

Erfindungsgemäß wird diese Aufgabe dadurch gelöst, daß wenigstens ein Tragrahmen horizontal, parallel zur Drehachse des Formkastens, verschiebbar mit dem Hauptrahmen oder dem Materialkasten verbunden ist.

Für einen Wechsel des Formkastens ist es erfindungsgemäß lediglich erforderlich, die Tragrahmen entsprechend auseinanderzufahren, womit auf einfache Weise der Formkasten aus der Vorrichtung genommen werden kann.

Dies kann z.B. auf einfache Weise dadurch erfolgen, daß unter dem Formkasten ein Aufnahmetisch angeordnet ist, auf dem der Formkasten abgesetzt wird. Der Aufnahmetisch kann z.B. in einfacher Weise eine Hebebühne sein, auf der die Steine auf eine Palette abgesetzt werden. In gleicher Weise kann der Formkasten auf eine Palette aufgesetzt werden.

In einer einfachen Ausgestaltung bzw. Weiterbildung der Erfindung kann vorgesehen sein, daß der Tragrahmen über eine Gleitführungseinrichtung mit dem Hauptrahmen oder dem Materialkasten verbunden ist.

Durch die Gleitführungseinrichtung läßt sich mit einfachen Mitteln eine Verschiebung der Tragrahmen erreichen.

Im allgemeinen wird man für jeden Tragrahmen eine Gleitführungseinrichtung vorsehen und beide Tragrahmen voneinander wegbewegen. Gegebenenfalls ist es jedoch auch ausreichend, nur einen Tragrahmen parallel zur Drehachse des Formkastens verschiebbar auszubilden.

Erfindungsgemäß kann vorgesehen sein, daß die Gleitführungseinrichtung wenigstens eine mit den Hauptrahmen oder dem Materialkasten fest verbundene Tragplatte und eine gegenüber der Tragplatte parallel zur Drehachse des Formkastens verschiebbare Schiebeplatte aufweist, die mit dem Hauptzylinder verbunden ist.

Eine einfache Schiebeverbindung kann dadurch erreicht werden, daß die Tragplatte und die Schiebeplatte über eine Schwalbenschwanzführung miteinander verbunden sind.

Für eine exakte Positionierung im normalen Arbeitsbetrieb kann vorgesehen sein, daß die Schiebeplatte durch eine Feststelleinrichtung gegenüber der Tragplatte fixierbar ist.

Die Feststelleinrichtung kann auf verschiedene Weise ausgebildet sein. Möglich ist z.B. eine Feststelleinrichtung über einen Feststellhebel und eine Feststellschraube, wobei hier entweder Raststellungen oder eine Klemmwirkung zur Fixierung vorgesehen sein kann.

Die Verschiebung des oder der beiden Tragrahmen kann auf verschiedene Weise erfolgen. Aufgrund der dabei auftretenden Kräfte und aufgrund des rauhen Betriebes wird man im allgemeinen hierfür eine Hydraulikeinrichtung, z.B. mit einem Hydraulikzylinder und einem die Schiebeplatte betätigenden Kolben, vorsehen.

Um Vibrationen von den Hauptzylindern fernzuhalten kann in einer Ausgestaltung der Erfindung vorgesehen sein, daß die Schiebeplatte aus einem Unterteil und einem damit über Schwingmetalle verbundenen Oberteil besteht, wobei das Oberteil mit dem Hauptzylinder fest verbunden ist.

Eine einfache Aufhängeeinrichtung, die lösbar ist, kann darin bestehen, daß die Aufhängeeinrichtung für den Formkasten auf gegenüberliegenden Seiten an dem Formkasten angeordnete Tragbuchsen aufweist, die mit an dem Tragrahmen befestigten Aufnahmebolzen zusammenarbeiten.

In einer Ausgestaltung für einen einfachen und schnellen Abtransport eines auszuwechselnden Formkastens kann vorgesehen sein, daß der Formkasten auf einem unter diesem anordenbaren verfahrbaren Formkastenaufnahmewagen absetzbar ist.

Den Formkastenaufnahmewagen kann man dabei seitlich aus der Vorrichtung herausfahren, wobei dann gleichzeitig bzw. anschließend über einen weiteren Formkastenaufnahmewagen ein neuer Formkasten hereingeschoben werden kann.

Ist dabei der Formkastenaufnahmewagen auf einem Hubtisch angeordnet, so kann der neue Formkasten dann automatisch von unten her in die richtige Position angehoben werden, so daß der neue Formkasten mit der Aufhängeeinrichtung verbunden werden kann.

Nachfolgend ist ein Ausführungsbeispiel der Erfindung anhand der Zeichnung prinzipmäßig dargestellt.

Es zeigt:
- Fig. 1: eine Ansicht der erfindungsgemäßen Vorrichtung;
- Fig. 2: eine Ansicht der erfindungsgemäßen Vorrichtung, die 90° zu der Ansicht gemäß Fig. 1 liegt.

Da die Vorrichtung zum Herstellen von Steinen grundsätzlich der in der DE-A-41 01 593 beschriebenen Art und bekannten Betriebsweise entspricht, werden nachfolgend nur die wesentlichen Bestandteile kurz beschrieben, wobei lediglich auf die erfindungsgemäßen Teile näher eingegangen wird.

Auf einen Hauptrahmen 1 sind zwei sich gegenüberliegende Hauptzylinder 2 mit Hauptkolben 3 aufgesetzt. Im oberen Bereich des Hauptrahmens 1 ist ein Materialkasten 4 angeordnet, unter dem sich ein Formkasten 5 befindet. In dem Formkasten 5 befinden sich nicht näher dargestellt Formen für die herzustellenden Steine.

Unter dem Formkasten 5 sind Verdichtungsstempel 6 angeordnet, die an einer Stempelauflage 7 befestigt sind. Über Zugrohre 8 ist die Stempelauflage 7 mit Zugzylindern 9 versehen. Zum Formen und Verdichten der Steine ziehen die Zugrohre 8 bzw. die Kolbenstangen der Zugzylinder 9 die Stempelauflage 7 nach oben, wobei gleichzeitig auch die Verdichtungsstempel 6 zusammen mit einer nicht näher beschriebenen Rütteleinrichtung das in den Formkasten 5 eingebrachten Material verdichtet und damit die Steine formt.

Der Formkasten 5 ist um eine horizontale Achse drehbar über eine Aufhängeeinrichtung 10 mit Tragrahmen 11 auf zwei gegenüberliegenden Seiten verbunden. Zur Verschwenkung des Formkastens 5 sind an den Tragrahmen 11 befestigte Antriebsmotore 12 vorgesehen. Die Stempelauflage 7 ist über vier Zylinder 13 mit dem Formkasten 5 über entsprechende Kolben verbunden. Die beiden Tragrahmen 11 sind jeweils über eine Gleitführungseinrichtung mit dem Hauptrahmen 1 oder dem Materialkasten 4 verbunden. Die Gleitführungseinrichtung weist jeweils eine mit dem dazugehörigen Hauptzylinder 2 fest verbundene Schiebeplatte 14 auf, die aus einem Oberteil 14A und einem Unterteil 14B besteht. Die beiden genannten Teile 14A und 14B sind über dazwischenliegende Schwingmetalle 15 miteinander verbunden, wobei das Unterteil 14B entsprechend mit Spiel an dem Hauptrahmen 1 befestigt ist. Durch diese Konstruktion werden Vibrationen von den Hauptzylindern 2 ferngehalten. Das Unterteil 14B ist über eine Schwalbenschwanzverbindung mit einer Tragplatte 16 verbunden, die auf dem Hauptrahmen 1 oder dem Materialkasten 4 angeordnet ist. Die Schiebeplatte 14 ist über ihr Unterteil 14B mit dem Tragrahmen 11 verbunden.

Wie aus den Fig. 1 und 2 ersichtlich ist, sind die Schiebeplatte 14 und die Tragplatte 16 gegeneinander verschiebbar, und zwar horizontal, parallel zur Drehachse. Die Verschiebung erfolgt in Pfeilrichtung A gemäß Fig. 1.

Über eine Feststelleinrichtung mit wenigstens einem Feststellhebel 17 und einer Feststellschraube 18 erfolgt eine Fixierung von Schiebeplatte 14 und Tragplatte 16 im Betrieb zueinander.

Zum Verschieben der Schiebeplatte 14 gegenüber der Tragplatte 16 sind jeweils seitlich an dem Hauptrahmen angeordnete Formwechselzylinder 19 vorgesehen, deren Kolbenstangen 20 an dem Unterteil 14B der Schiebeplatte 14 angreifen und das Schiebeteil 14 und damit auch den jeweils dazugehörigen Hauptzylinder 2 und Tragrahmen 11 in Pfeilrichtung A verschieben.

Die Aufhängeeinrichtung 10 für den Formkasten 5 weist an dem Formkasten 5 auf gegenüberliegenden Seiten angeordnete Tragbuchsen 21 auf, die mit an dem Tragrahmen 11 angeordneten Aufnahmebolzen 22 zusammenarbeiten. Selbstverständlich ist auch die umgekehrte Anordnung von Tragbuchsen und Aufnahmebolzen möglich.

Ein Wechsel des Formkastens 5 wird auf folgende Weise durchgeführt:

In einem ersten Schritt werden die Zylinder 9, welche am Materialkasten 4 befestigt sind, aus- bzw. abgehängt, womit die Stempelauflage 7 mit den Verdichtungsstempeln 6 nur noch über die Zylinder 13 mit dem Formkasten 5 verbunden ist.

Zum Auseinanderfahren der Hauptzylinder 2 und damit auch zum Auseinanderfahren der Tragrahmen 11 werden entsprechend die Formwechselzylinder 19 aktiviert, deren Kolben 20 den unteren Teil der Schiebeplatte 14B nach außen ziehen. Dadurch werden die an dem Formkasten 5 angeordneten Tragbuchsen 21 aus den am Tragrahmen 11 angeordneten Aufnahmebolzen 22 herausgezogen. Auf diese Weise ist der Formkasten 5 zusammen mit der Stempelauflage 7 frei und kann z.B. auf einen sich darunter befindenden Hubtisch abgesetzt werden. Fährt dann der Hubtisch nach unten, so wird damit der alte Formkasten 5 aus der Vorrichtung herausgenommen. Wird der Formkasten 5 dabei auf einen verfahrbaren Formkastenaufnahmewagen (nicht dargestellt) abgesetzt, so kann der alte Formkasten z.B. seitlich aus der Vorrichtung herausgefahren werden, während gleichzeitig oder anschließend ein neuer Formkasten eingeschoben werden kann.

Durch ein erneutes Hochfahren des Hubtisches wird der neue Formkasten wieder in die richtige Position gebracht. Anschließend werden die beiden Tragrahmen 11 durch die Formwechselzylinder 19 bzw. deren Kolben wieder aufeinander zubewegt, wobei die Aufnahmebolzen 22 wieder jeweils in die dazugehörigen Tragbuchsen 21 einrasten.

Anschließend kann eine Arretierung vorgenommen werden, wobei auch die Zylinder 9 bzw. deren Kolben wieder eingehängt werden.

## Patentansprüche

1. Vorrichtung zum Herstellen von Steinen, insbesondere von Pflastersteinen, Block- und Schalungssteinen, mit einem Materialkasten (4), einem Formkasten (5), einer Rütteleinrichtung und mit Verdichtungsstempeln (6), wobei an einem Hauptrahmen (1) Hauptzylinder (2) befestigt sind, an deren in vertikaler Richtung operierenden Hauptkolben (3) über Tragrahmen (11) der Formkasten befestigt ist, wobei die Verdichtungsstempel unter dem Formkasten angeordnet sind und wobei der Formkasten um wenigstens annähernd 180° um eine horizontale Achse drehbar über eine Aufhängeeinrichtung lösbar mit dem höhenverstellbaren Tragrahmen verbunden ist,
**dadurch gekennzeichnet,** daß wenigstens ein Tragrahmen (11) horizontal, parallel zur Drehachse des Formkastens (5), verschiebbar mit dem Hauptrahmen (1) oder dem Materialkasten (4) verbunden ist.

2. Vorrichtung nach Anspruch 1,
**dadurch gekennzeichnet,** daß wenigstens ein Tragrahmen (11) über eine Gleitführungseinrichtung (14,15) mit dem Hauptrahmen (1) oder dem Materialkasten (4) verbunden ist.

3. Vorrichtung nach Anspruch 1 oder 2,
**dadurch gekennzeichnet,** daß die Gleitführungseinrichtung wenigstens eine mit den Hauptrahmen (1) oder dem Materialkasten (4) fest verbundene Tragplatte (16) und eine gegenüber der Tragplatte (16) parallel zur Drehachse des Formkastens (5) verschiebbare Schiebeplatte (14) aufweist, die mit dem Hauptzylinder (2) verbunden ist.

4. Vorrichtung nach Anspruch 3,
**dadurch gekennzeichnet,** daß die Tragplatte (16) und die Schiebeplatte (14) über eine Schwalbenschwanzführung miteinander verbunden sind.

5. Vorrichtung nach Anspruch 3 oder 4,
**dadurch gekennzeichnet,** daß die Schiebeplatte (14) durch eine Feststelleinrichtung (17,18) gegenüber der Tragplatte (16) fixierbar ist, wobei die Feststelleinrichtung wenigstens einen Feststellhebel (17) und eine Feststellschraube (18) aufweist.

6. Vorrichtung nach einem der Ansprüche 1 bis 5,
**dadurch gekennzeichnet,** daß zur Verschiebung des Tragrahmens (14) wenigstens eine an dem Hauptrahmen (1) angeordnete Hydraulikeinrichtung (19) vorgesehen ist.

7. Vorrichtung nach Anspruch 6,
**dadurch gekennzeichnet,** daß die Hydraulikeinrichtung einen Hydraulikzylinder (19) aufweist, dessen Kolben (20) an der Schiebeplatte (14) angreift.

8. Vorrichtung nach einem der Ansprüche 3 bis 7,
**dadurch gekennzeichnet,** daß die Schiebeplatte (14) aus einem Unterteil (14B) und einem damit über Schwingmetalle (15) verbundenen Oberteil (14A) besteht, wobei das Oberteil (14A) mit dem Hauptzylinder (2) fest verbunden ist.

9. Vorrichtung nach einem der Ansprüche 1 bis 8,
**dadurch gekennzeichnet,** daß die Aufhängeeinrichtung für den Formkasten (5) auf gegenüberliegenden Seiten an dem Formkasten (5) angeordnete Tragbuchsen (21) aufweist, die mit an dem Tragrahmen (11) befestigten Aufnahmebolzen (22) zusammenarbeiten.

10. Vorrichtung nach einem der Ansprüche 1 bis 9,
**dadurch gekennzeichnet,** daß unter dem Formkasten (5) ein verfahrbarer Formkastenaufnahmewagen anordenbar ist.

## Claims

1. An apparatus for producing blocks, in particular paving stones, bond stones and formwork blocks, having a material box (4), a moulding box (5), a jolting device and having compacting plungers (6), with main cylinders (2) being fixed to a main frame (1), to the main pistons (3) of said cylinders, which operate in the vertical direction, the moulding box is fixed via supporting frame (11), with the compacting plungers being disposed beneath the moulding box and with the moulding box being detachably connected via a suspension device to the height-adjustable supporting frame rotatably by at least approximately 180° around a horizontal axis,
**characterized in that** at least one supporting frame (11) is horizontally displaceably connected to the main frame (1 ) or the material box (4), parallel to the axis of rotation of the moulding box (5).

2. An apparatus according to Claim 1,
**characterized in that** at least one supporting frame (11) is connected via a sliding guide device (14, 15) to the main frame (1) or the material box (4).

3. An apparatus according to Claim 1 or 2,
**characterised in that** the sliding guide device comprises at least one supporting plate (16) securely connected to the main frame (1) or the material box (4) and one sliding plate (14) displaceable in relation to the supporting plate (16) parallel to the axis of rotation of the moulding box (5), which sliding plate is connected to the main cylinder (2).

4. An apparatus according to Claim 3,
**characterised in that** the supporting plate (16) and the sliding plate (14) are connected to one another via a dovetail guide device.

5. An apparatus according to Claim 3 or 4,
**characterised in that** the sliding plate (14) can be fixed by a locking device (17, 18) in relation to the supporting plate (16), with the locking device comprising at least one locking lever (17) and one locking screw (18).

6. An apparatus according to one of Claims 1 to 5,
**characterised in that** at least one hydraulic device (19) disposed on the main frame (1) is provided for the displacement of the supporting frame (14).

7. An apparatus according to Claim 6,
**characterised in that** the hydraulic device comprises a hydraulic cylinder (19), the piston (20) of which acts on the sliding plate (14).

8. An apparatus according to one of Claims 3 to 7,
**characterised in that** the slide plate (14) consists of a lower part (14B) and an upper part (14A) connected thereto via rubber-metal connections (15), with the upper part (14A) being securely connected to the main cylinder (2).

9. An apparatus according to one of Claims 1 to 8,
**characterised in that** the suspension device for the moulding box (5) comprises supporting bushes (21) disposed on opposite sides on the moulding box (5), which cooperate with locating bolts (22) fixed to the supporting frame (11).

10. An apparatus according to one of Claims 1 to 9,
**characterized in that** a mobile moulding box carriage can be disposed beneath the moulding box (5).

## Revendications

1. Dispositif pour fabriquer des pierres, plus particulièrement des pavés et des blocs pour maçonnerie et des pièces de parement, comportant un caisson à matériau (4), un caisson de moulage (5), un dispositif vibreur et des tampons de compression (6), ayant des cylindres principaux (2) fixés à un cadre principal (1), le caisson de moulage étant fixé au moyen d'un cadre porteur (11) aux pistons principaux (3) des cylindres (2) opérant dans le sens vertical, les tampons de compression étant disposés en dessous du caisson de moulage et le caisson de moulage étant relié de manière mobile au moyen d'un dispositif de suspension au cadre porteur à une hauteur réglable et étant mobile d'au moins 180° autour d'un axe,
**caractérisé en ce que** au moins un cadre porteur (11) est relié au cadre principal (1) ou au caisson à matériau (4) de manière à pouvoir coulisser horizontalement dans le sens paralléle à l'axe de rotation du caisson de moulage (5)

2. Dispositif selon la revendication 1,
**caractérisé en ce que** au moins un cadre porteur (11) est relié au moyen d'un dispositif de guidage coulissant (14, 15) au cadre principal (1) ou au caisson à matériau (4).

3. Dispositif selon la revendication 1 ou 2,
**caractérisé en ce que** le dispositif de guidage coulissant présente au moins une plaque d'appui (16) reliée de manière fixe avec le cadre principal (1) ou le caisson à matériau (4) et une plaque coulissante (14) reliée au cylindre principal (2) et coulissant en face de la plaque d'appui (16) parallèlement à l'axe de rotation du caisson de moulage (5).

4. Dispositif selon la revendication 3,
**caractérisé en ce que** la plaque d'appui (16) et la plaque coulissante (14) sont reliées entre elles par un guidage en queue d'aronde.

5. Dispositif selon la revendication 3 ou 4,
**caractérisé en ce que** la plaque coulissante (14) peut être bloquée en face de la plaque d'appui (16) au moyen d'un dispositif de blocage (17, 18), le dispositif de blocage présentant au moins un levier de blocage (17) et une vis de blocage (18).

6. Dispositif selon une des revendications de 1 à 5,
**caractérisé en ce que**, pour le déplacement du cadre d'appui (14), au moins un dispositif hydraulique (19) fixé au cadre principal (1) est prévu.

7. Dispositif selon la revendication 6,
**caractérisé en ce que** le dispositif hydraulique présente un cylindre hydraulique (19) dont le piston (20) agit sur la plaque coulissante (14).

8. Dispositif selon les revendications 3 à 7,
**caractérisé en ce** qu'une plaque coulissante (14) se compose d'une partie inférieure (14B) reliée par une jointure caoutchouc-métal (15) à une partie supérieure (14A), la partie supérieure (14A) étant reliée de manière fixe avec le cylindre principal (2).

9. Dispositif selon l'une des revendications 1 à 8,
**caractérisé en ce que** le dispositif de suspension pour le caisson de moulage (5) présente des douilles porteuses (21) sur des faces opposées sur le caisson de moulage (5), celles-ci agissant ensemble avec des boulons receveurs (22) fixés au cadre porteur (11).

10. Dispositif selon l'une des revendications de 1 à 9,
**caractérisé en ce que** un chariot déplaçable recevant le caisson de moulage peut être disposé en dessous du caisson de moulage (5).
